# EUROPÄISCHE PATENTSCHRIFT

(11) **EP 2 087 279 B1**
(45) Veröffentlichungstag und Bekanntmachung des Hinweises auf die Patenterteilung: **24.02.2010**
(21) Anmeldenummer: 06807784.1
(22) Anmeldetag: 08.11.2006
(51) Int. Cl.: F21V 13/10, F21V 17/16, F21V 17/04, F21V 11/16

(54) **LICHTEINHEIT**
LIGHT UNIT
UNITE D'ECLAIRAGE

(43) Veröffentlichungstag der Anmeldung: 12.08.2009
(73) Patentinhaber: Osram Gesellschaft mit beschränkter Haftung, 81543 München (DE)
(72) Erfinder: ARNDT, Joachim, 14656 Brieselang (DE); FIDLER, Uwe, 10551 Berlin (DE); HERB, Markus, 89537 Griengen an der Brenz (DE); LENZ, Matthias, 14612 Falkensee (DE)
(86) Internationale Anmeldenummer: PCT/EP2006/068250
(87) Internationale Veröffentlichungsnummer: WO 2008/055543

(56) Entgegenhaltungen:
- WO-A-2004/046609
- WO-A-2006/081804
- FR-A- 1 574 750

## Beschreibung

### Technisches Gebiet

Die Erfindung geht aus von einer Lichteinheit gemäß dem Oberbegriff des Anspruchs 1. Es handelt sich dabei insbesondere um Reflektorlampen oder sonstige Hochdruckentladungslampen wie Metallhalogenidlampen oder auch Natrium-Hochdruckentladungslampen. Das Entladungsgefäß ist im allgemeinen in einem Kolben untergebracht. Die Erfindung ist jedoch auch bei Reflektorlampen auf Basis von Halogenglühlampen o.ä. anwendbar.

### Stand der Technik

Aus der WO 2004046609 ist eine reflektorbehaftete Metallhalogenidlampe mit einem keramischen Entladungsgefäß bekannt. Dabei ist ein Innengefäß in einem Außenrohr angeordnet. Derartige Lampen zeigen eine Kombination aus einem flachen Clip und Kitt. Dabei umschließt die Clipöffnung die Quetschung der Basislampe, die sich im Halsbereich des Reflektors befindet. Unterhalb des Clips ist der Halsbereich mit Kittmasse gefüllt und fixiert die Basislampe im Quetschungsbereich formschlüssig. Es ist nicht ersichtlich, ob dabei die Lage des Lichtschwerpunktes des Entladungsgefäßes zum Reflektorfokus justiert wird. Eine andere Möglichkeit der Verbindung ist die Krimpung, also die Verformung der Metallpins mit Drückverfahren. Aus DE-Az 10 2006 006 063.6 (noch unveröffentlicht) ist eine ähnliche Reflektorlampe bekannt, die einen Clip zur Befestigung einer Kappe auf dem Außenrohr verwendet. Das Dokument WO 2006/081804 offenbart alle technischen Merkmale des Oberbegriffs des Anspruchs 1.

### Darstellung der Erfindung

Die Aufgabe der vorliegenden Erfindung ist es, ein Verfahren zur Herstellung einer Reflektorlampe anzugeben, das eine einfache optische Justierung der Lampe im Reflektor sicherstellt.

Diese Aufgabe wird gelöst durch kennzeichnenden Merkmale des Anspruchs 1.

Besonders vorteilhafte Ausgestaltungen finden sich in den abhängigen Ansprüchen.

Bei Reflektorlampen ist es wichtig, das sich der Lichtschwerpunkt des eingebauten Brenners bzw. der Lampe, im berechneten Fokus des Reflektors befindet. Bei Abweichungen ändern sich Parameter wie z.B Ausstrahlwinkel, Mittenstrahlstärke, gleichmäßige Ausleuchtung etc.

Der erfindungsgemäße Clip übernimmt zwei Funktionen gleichzeitig. Zum einen die eigentliche Zentrierfunktion, zum anderen die Haltefunktion einer Blendschutzkappe.

Erstmals ist eine einfache radiale Zentrierung einer Basislampe, hier auch als Innengefäß bezeichnet, innerhalb eines Außenrohres, hier oft ein Platzerschutzrohr möglich. Der Zentrierprozess ist als Teil der Montage anzusehen, und muss nicht als Einzelprozess durchgeführt werden.

Im Detail wird eine Lichteinheit vorgestellt mit einem konkaven Reflektor, der mit einer Austrittsöffnung, einem Hals und einer Achse ausgestattet ist, wobei der Reflektor eine in Achsrichtung längsgestreckte Lichtquelle, die mit einem Kolben ausgestattet ist, umgibt, wobei die Lichtquelle beabstandet von einem Außenrohr umgeben ist, wobei das Außenrohr ein erstes, dem Hals benachbartes Ende und ein zweites, der Austrittsöffnung benachbartes Ende besitzt, wobei das Außenrohr in der Nähe des ersten Endes mit dem Hals verbunden ist, wobei das Außenrohr zumindest in der Nähe des zweiten Endes einen Innendurchmesser besitzt, der dem Durchmesser des Kolbens an dessen austrittseitigen Ende locker angepasst ist, in die mindestens zwei geeignet geformte Federclips verankert sind, die zwei Schenkel besitzen und damit das Ende des Kolbens umfangen. Jeweils der innere Schenkel der Federclips ist nach innen so gebogen, dass er den Kolben der Lichtquelle berührt, und wobei die Federclips soweit beabstandet voneinander auf dem Umfang des Außenrohrs verteilt angeordnet sind, dass sie zentrierend auf den Kolben wirken.

Bevorzugt besitzt das Außenrohr Rastmittel, in die der äußere Schenkel des Federclips einrasten kann. Das Rastmittel ist insbesondere eine Rinne oder lokale Vertiefungen, also mindestens zwei Vertiefungen an der äußeren Oberfläche des Außenrohrs.

Die lockere Anpassung meint einen Abstand, der so klein ist, dass er von dem Federclip überbrückt werden kann. In der Praxis ist dies eine Distanz von etwa 0,5 bis 3 mm.

Bevorzugt ist der innere Schenkel des Federclips V-förmig nach innen gebogen. Um eine Beschädigung des Außenrohrs zu vermeiden, weist der innere Schenkel bevorzugt ein freies Ende auf, das nach innen absteht.

Meist ist die Lichtquelle ein Entladungsgefäß mit einer Metallhalogenidfüllung.

Ein Ausführungsbeispiel betrifft bevorzugt eine Metallhalogendampflampe mit Metallreflektor, bevorzugt ist ein Aluminiumreflektor. Die Lampe besteht aus mehreren Komponenten, die rein mechanisch miteinander verbunden werden. Die Lichtquelle ist eine sogenannte Basislampe, die in eine Sockelkeramik gefügt wird. Die Stromzuführungen der Basislampe werden, nach axialer Justage des Lichtschwerpunktes auf den virtuellen Reflektorfokus, mit den Sockelpins oder Kontaktpins der Sockelkeramik vercrimpt. Ein Aluminiumreflektor wird ebenfalls mittels Crimpen an der Sockelkeramik befestigt.

Die Basislampe ist bislang nur über die Stroz/Pin-Crimpung axial justiert. Eine radiale Justierung der Brennermitte zum Reflektorfokus ist ebenso wichtig, und erfolgt über spezielle Zentrier-Halte-Clips und deren Anordnung an der Oberseite eines Platzerschutzrohres, das hier die Rolle des Außenrohrs übernimmt.

Mehrere Zentrier-Halte-Clips, bevorzugt aus Federstahl, befinden sich, bevorzugt gleichmäßig beabstandet, über den Umfang der oberen Stirnseite eines Platzerschutzrohres verteilt. Die Anzahl der Clips beträgt mindestens drei und bevorzugt höchstens sechs. Die Breite b der Clips liegt bevorzugt zwischen 1 mm und 4 mm, die Materialstärke s liegt bevorzugt zwischen 0,1 und 0,3 mm. Im oberen Bereich des Außenrohres ist beispielsweise eine umlaufenden Sicke eingeformt. Der Clip ist an einer nach außen zeigenden Stelle so geformt, das ein Vorsprung, eine sog. "Nase", in die umlaufende Sicke der äußeren Oberfläche des Glasrohres einrasten kann. Der Clip besitzt an einer anderen nach innen zeigenden Stelle eine zweite, bevorzugt größere, "Nase" bzw. "Welle". Diese "Nase" bzw. "Welle" übernimmt die eigentliche Zentrierfunktion. Der nach außen abgewinkelte Teil des Clips dient zur Fixierung einer Blendschutzkappe, die von oben über die Clips und das Außenrohr gefügt wird. Der abgewinkelte Teil des Clips erfüllt die Funktion eines "Widerhakens". Nach dem Fügen der Blendschutzkappe ist ein Abziehen der Blendschutzkappe nur schwer möglich.

Die untere Stirnseite des Platzerschutzrohres ist in ähnlicher bzw. gleicher Art mit einer zweiten Clipvariante bestückt. Diese Art der Clips wurden bereits in der DE-Az 10 2006 006 063.6 als reine Halteclips ohne Zentrierfunktion beschrieben. Diese Clipvariante hat, bis auf die Zentrierfunktion, ähnliche Eigenschaften.

Das vormontierte System, bestehend aus Platzerschutzrohr, Blendschutzkappe, Zentrier-Halte-Clip und Halteclips wird einerseits über die in die Sockelkeramik gecrimpte Basislampe gefügt. Andererseits taucht der untere Bereich des Platzerschutzrohres mit den bestückten Halteclips in den Reflektorhals ein. Beim Fügen berührt der Außenkolben der Basislampe die mit "Nase" bzw. "Welle" bezeichnete Zone der mindestes zwei Zentrier-Halte-Clips und wird somit zentriert. Die mit "Nase" bzw. "Welle" bezeichnete Zone des Zentrier-Halte-Clips muss nach dem Fügen auf dem zylindrischen Teil der Basislampenaußenkolbens aufliegen. Mit dem Eintauchen des Platzerschutzrohres, das bereits mit den über den Umfang positionierten Halteclips bestückt ist, in den Reflektorhals verkeilt sich das Platzerschutzrohr über die Halteclips im Reflektorhals. Die Widerhakenfunktion der Halteclips verhindert das Wiederherausziehen des Platzerschutzsystems.

### Kurze Beschreibung der Zeichnungen

Im Folgenden soll die Erfindung anhand mehrerer Ausführungsbeispiele näher erläutert werden. Die Figuren zeigen:
- Fig. 1: die Seitenansicht einer Reflektorlampe;
- Fig. 2: ein weiteres Ausführungsbeispiel einer Reflektor- lampe;
- Fig. 3: das Außenrohr aus der Reflektorlampe der Figur 2;
- Fig. 4: ein Detail des Außenrohrs aus Figur 3.
- Fig. 5: ein Federclip in Seitenansicht;
- Fig. 6: der Federclip aus Figur 5 in perspektivischer An- sicht.

### Bevorzugte Ausführungsform der Erfindung

In Fig. 1 ist eine Reflektorlampe 1 gezeigt, mit einem Innengefäß oder Basislampe 2, bestehend aus einem Entladungsgefäß 3, das von einem Kolben 14 umgeben ist. Das Entladungsgefäß ist aus PCA-Keramik gefertigt und hat zwei Kapillaren an seinen beiden Enden. Das Innengefäß 2 sitzt in einer zentralen Öffnung eines Sockels 4. Das Innengefäß 2 ist beabstandet von einem Außenrohr 5 umgeben, das grundsätzlich zylindrisch gestaltet ist und achsparallel ausgerichtet ist. Das Außenrohr 5 selbst ist wiederum von einem Reflektor 6 aus Aluminium umgeben. Der Reflektor hat einen Hals 7 und eine Kontur 8. Der Durchmesser des Halses ist vorteilhaft von außen an den Durchmesser des Außenrohrs 5 angepasst . Beide Teile sind am Sockel 4 aufgesetzt, wobei es mehrere dafür bekannte Techniken gibt. Auf die Art der Befestigung kommt es hier jedoch nicht an.

Das Außenrohr 5 hat einen Innendurchmesser, der im wesentlichen dem Außendurchmesser der Basislampe, also hier dem des Kolbens 14, locker angepasst ist. Damit ist ein Abstand von etwa 1 bis 2 mm gemeint, der gerade so breit ist, dass er von einem Federclip 12 überbrückt wird.

Dieser Federclip ist auf das Außenrohr 5 von der Öffnung des Reflektors her aufgesteckt. Zwei Federclips 12 sind so geformt, dass sie ähnlich einem sog. Reiter für Akten auf das Ende des Rohrs 5 aufgeschnappt sind. Dabei sind die Reiter 12 über den Umfang des Rohrs gleichmäßig verteilt. Jeder Reiter ist im Prinzip U-förmig gebogen mit einem kurzen außen liegenden Schenkel 70 und einem langen innen liegenden Schenkel 69. An den inneren Schenkel schließt sich eine V-förmig nach innen zeigende Abwinklung 72 an, deren Auslenkung aus der Achse des inneren Schenkels merklich größer ist als bei der Ausbeulung. Der First 73 dieser Abwinklung zentriert die Basislampe. Daran schließt sich noch ein leicht abstehendes freies Ende 74 an. Siehe hierzu im Detail Fig. 5 und 6, gestrichelte Version.

Der Hals des Aluminium-Reflektors ist beispielsweise am Sockelstein 4 vercrimpt. Zu diesem Zweck sind seitliche Bohrungen am Sockelstein vorgesehen (nicht dargestellt). Der Hals ist dabei an einer stufenförmigen Aussparung 11 des Sockels angesetzt.

Das Außenrohr ist sockelseitig am Hals des Reflektors festgeklemmt. Das Außenrohr sitzt auf der Oberkante einer weiteren Stufe 50 auf. Auch andere Befestigungsarten sind möglich.

Die Lichtquelle bzw. Basislampe kann beispielsweise eine Halogenglühlampe oder Hochdruckentladungslampe sein.

In Figur 2 ist eine Reflektorlampe 39 gezeigt, die ähnlich wie in Figur 1 gestaltet ist und außerdem eine Abdeckung 41 mit Schirm 42 über dem hier zylindrischen Außenrohr trägt. Die Halterung des Federclips ist hier verbessert. Zu diesem Zweck hat, siehe im Detail Figur 3, das Außenrohr 5 eine umlaufende Sicke 13. Der außen liegende Schenkel 70 des Clips ist so gekrümmt, dass er mit einer Nase 80, siehe Figur 5 und 6, zum einen in der Rinne oder Sicke 13 Halt findet. Der innere Schenkel 69 ist so gebogen, dass er mit einem geschwungenen Bogen 81 klemmend zusammen mit der Nase 80 an dem äußeren Schenkel 70 das Ende des Rohrs 5 haltert. Die umlaufende Rinne 13 kann alternativ selbstverständlich durch lokale Vertiefungen, Dellen etc. ersetzt sein. Zur Halterung der Abdeckung 41 kann das offenes Ende des Zentrier-Federclips am äußeren Schenkel nach außen gebogen sein, siehe Bezugsziffer 75 in Figur 2 und 5. Der innere und äußere Schenkel sind über ein Basisteil 82 miteinander verbunden.

In Figur 3 ist ein Außenrohr 5 in Perspektive gezeigt. Es weist jeweils am oberen und unteren Ende eine umlaufende Rinne 13 auf. Am oberen Ende sind hier drei Zentrier-Federclips 12 gleichmäßig über den Umfang verteilt. Ähnliche Federclips 40, aber ohne Zentriervorrichtung, sind am unteren Ende des Rohrs 5 angebracht.

Figur 4 zeigt diesen Zentrierclip im Detail. Figur 5 zeigt eine Seitenansicht und Figur 6 eine perspektivische Ansicht des Zentrier-Federclips.

Selbstverständlich ist die Auslenkung der V-förmigen Abwinklung 72 im spannungsfreien Zustand größer als im Funktionsmodus. Dieser Unterschied ist in den schematischen Zeichnungen nicht dargestellt.

## Patentansprüche

1. Lichteinheit mit einem konkaven Reflektor (6), der mit einer Austrittsöffnung, einem Hals (7) und einer Achse ausgestattet ist, wobei der Reflektor (6) eine in Achsrichtung längsgestreckte Lichtquelle, die mit einem Kolben (14) ausgestattet ist, umgibt, wobei die Lichtquelle beabstandet von einem Außenrohr (5) umgeben ist, wobei das Außenrohr (5) ein erstes, dem Hals benachbartes Ende und ein zweites, der Austrittsöffnung benachbartes Ende besitzt, wobei das Außenrohr (5) in der Nähe des ersten Endes mit dem Hals (7) verbunden ist, wobei das Außenrohr (5) zumindest in der Nähe des zweiten Endes einen Innendurchmesser besitzt, der dem Durchmesser des Kolbens (14) an dessen austrittseitigen Ende locker angepasst ist, wobei auf dem Außenrohr (5) mindestens zwei geeignet geformte Federclips (12) verankert sind, die zwei Schenkel (69, 70) besitzen und damit das Ende des Außenrohrs (5) umfangen, **dadurch gekennzeichnet, dass** jeweils der innere Schenkel (69) der Federclips (12) nach innen so gebogen ist, dass er den Kolben (14) der Lichtquelle berührt, und wobei die Federclips (12) soweit beabstandet voneinander auf dem Umfang des Außenrohrs (5) verteilt angeordnet sind, dass sie zentrierend auf den Kolben (14) wirken.

2. Lichteinheit nach Anspruch 1, **dadurch gekennzeichnet, dass** der innere Schenkel (69) zumindest eines Federclips V-förmig nach innen abgewinkelt ist.

3. Lichteinheit nach Anspruch 1, **dadurch gekennzeichnet, dass** der innere Schenkel (69) zumindest eines Federclips ein freies Ende (75) aufweist, das nach innen gebogen ist.

4. Lichteinheit nach Anspruch 1, **dadurch gekennzeichnet, dass** die Lichtquelle ein Entladungsgefäß mit einer Metallhalogenidfüllung beinhaltet.

5. Lichteinheit nach Anspruch 1, **dadurch gekennzeichnet, dass** das Außenrohr (5) eine Rinne (13) oder abschnittsweise Vertiefungen in der Nähe des Endes aufweist, in die geeignet geformte Ausbuchtungen der Federclips (12) einrasten.

## Claims

1. Light unit having a concave reflector (6) that is provided with an exit opening, a neck (7) and an axis, the reflector (6) surrounding a light source that extends longitudinally in the axial direction and is fitted with a bulb (14), the light source being surrounded at a spacing by an outer tube (5), the outer tube (5) having a first end, adjacent to the neck, and a second end, adjacent to the exit opening, the outer tube (5) being connected to the neck (7) in the vicinity of the first end, the outer tube (5) having, at least in the vicinity of the second end, an inside diameter that is loosely adapted to the diameter of the bulb (14) at the exit-side end thereof, there being anchored on the outer tube (5) at least two suitably shaped spring clips (12) that have two limbs (69, 70) and thereby clasp the end of the outer tube (5), **characterized in that** the inner limb (69) of the spring clips (12) is respectively bent inward such that it touches the bulb (14) of the light source, the spring clips (12) being arranged distributed on the circumference of the outer tube (5) so widely spaced apart from one another that they act with a centering effect on the bulb (14).

2. Light unit according to Claim 1, **characterized in that** the inner limb (69) of at least one spring clip is angled inward in V-shaped fashion.

3. Light unit according to Claim 1, **characterized in that** the inner limb (69) of at least one spring clip has a free end (75) that is bent inward.

4. Light unit according to Claim 1, **characterized in that** the light source includes a discharge vessel with a metal halide fill.

5. Light unit according to Claim 1, **characterized in that** the outer tube (5) has in the vicinity of the end a channel (13) or, in some sections, depressions into which suitably shaped bulges of the spring clips (12) latch.

## Revendications

1. Unité d'éclairage comprenant un réflecteur ( 6) concave qui est pourvu d'une ouverture de sortie, d'un col ( 7 ) et d'un axe, un réflecteur ( 6) entourant une source lumineuse qui s'étend en longueur dans la direction de l'axe et qui est équipée d'une ampoule ( 14 ), la source lumineuse étant entourée à distance d'un tube ( 5 ) extérieur, le tube ( 5 ) extérieur ayant une première extrémité voisine du col et une deuxième extrémité voisine de l'ouverture de sortie, le tube ( 5 ) extérieur étant relié au col ( 7 ) à proximité de la première extrémité, le tube ( 5 ) extérieur ayant au moins à proximité de la deuxième extrémité un diamètre intérieur qui est adapté de manière lâche au diamètre de l'ampoule ( 14 ) à son extrémité du côté de la sortie, dans lequel sur le tube ( 5 ) extérieur sont arrimés au moins deux joncs ( 12) élastiques conformés de manière appropriée, ayant deux branches ( 69, 70 ) et prenant ainsi l'extrémité du tube ( 5) extérieur, **caractérisée en ce que** respectivement la branche ( 69 ) intérieure du jonc ( 12 ) élastique est courbée vers l'intérieur de manière à toucher l'ampoule ( 14 ) de la source lumineuse et dans laquelle les joncs ( 12) élastiques sont répartis sur le pourtour du tube ( 5) extérieur en étant si loin à distance l'un de l'autre qu'ils agissent de manière centrée sur l'ampoule ( 14 ).

2. Unité d'éclairage suivant la revendication 1, **caractérisée en ce que** la branche ( 69 ) intérieure d'au moins un jonc élastique est coudée vers l'intérieur en forme de V.

3. Unité d'éclairage suivant la revendication 1, **caractérisée en ce que** la branche ( 69 ) intérieure d'au moins un jonc élastique a une extrémité ( 75 ) libre qui est courbée vers l'intérieur.

4. Unité d'éclairage suivant la revendication 1, **caractérisée en ce que** la source lumineuse comporte une enceinte de décharge ayant un remplissage d'halogénure métallique.

5. Unité d'éclairage suivant la revendication 1, **caractérisée en ce que** le tube ( 5 ) extérieur a à proximité de l'extrémité une rainure ( 13 ) ou des cavités par sections dans lesquelles sont encliquetées des indentations formées de manière appropriée des joncs ( 12 ) élastiques.
